# EUROPÄISCHE PATENTANMELDUNG

(11) **EP 0 277 658 A2**
(43) Veröffentlichungstag der Anmeldung: **10.08.1988**
(21) Anmeldenummer: 88101687.7
(22) Anmeldetag: 05.02.1988
(51) Int. Cl.: A63F 9/04

(54) **Spielgerät nach Art eines Würfels**

(30) Priorität: 05.02.1987 DE 8701749 U
(71) Anmelder: Heinz, Horst, D-5220 Waldbröl-Bröl (DE)
(72) Erfinder: Heinz, Horst, D-5220 Waldbröl-Bröl (DE)
(74) Vertreter: Klingseisen, Franz, Dipl.-Ing.

(57) **Zusammenfassung**

Bei einem Spielgerät nach Art eines Würfels wird zur Erweiterung der Spielmöglichkeiten der Würfelkörper (1, 5, 9) mit mehr als sechs Auflageflächen (2, 7, 10) versehen, die gleichmäßig verteilt über die Außenumfangsfläche angeordnet sind.

## Beschreibung

Aufgabe der Erfindung ist, ein derartiges Spielgerät so auszubilden, daß die Spielmöglichkeiten erweitert werden.

Diese Aufgabe wird durch die Merkmale im Kennzeichen des Anspruchs 1 gelöst. Durch die Vergrößerung der Auflageflächen an dem würfelähnlichen körper werden die Spielmöglichkeiten entsprechend erweitert, wobei auf den zusätzlich zu den üblichen sechs Auflageflächen vorgesehenen weiteren Auflageflä chen weitere Symbole angebracht werden können.

Vorteilhafte Ausgestaltungen der Erfindung sind in den weiteren Ansprüchen angegeben.

Beispielsweise Ausführungs formen der Erfindung werden nachfolgend anhand der Zeichnung näher erläutert. Es zeigen:
Fig. 1 eine Draufsicht auf einen kugelförmigen Körper mit insgesamt acht Auflageflächen, wobei diese Draufsicht identisch ist mit einer Seintenansicht,
Fig. 2 eine Seitenansicht des Körpers nach Fig. 1 in einer um 45° um die Mittelachse gedrehten Stellung,
Fig. 3 in perspektivischer Darstellung eine weitere Ausführungsform ähnlich einem Oktaeder, und
Fig. 4 in perspektivischer Darstellung eine Ausführungsform entsprechend einem Pentagondodekaeder.

Fig. 1 und 2 zeigen eine bevorzugte Ausführungsform eines kugelförmigen Würfelkörpers 1, auf dessen Umfangs fläche gleichmäßig verteilt acht Auflageflächen 2 ausgebildet sind, von denen in Fig. 1 lediglich vier Auflageflächen 2a - 2d sichtbar sind. Diese Auflageflächen 2 werden durch Schnitte einer Ebene 3 (Fig.2) mit dem Außenumfangsbereich des Kugelkörpers 1 ausgebildet, so daß sich in der Draufsicht kreisförmige Auflageflächen ergeben. Betrachtet man Fig. 1 als Seitenansicht und dreht man den Würfelkörper 1 um seine senkrechte Achse 4 um 45° nach rechts, so erhält man die Seitenansicht nach Fig.2. Die zwischen den Auflageflöchen 2 verbleibenden Bereiche der Außenumfangsfläche des Kugelkörpers entsprechend einer Kugelfläche.

Fig. 3 zeigt eine Ausführungsform, bei der der Würfelkörper 5 in Form eins Oktaeders ausgebildet ist, dessen Ecken abgerundet sind, wie bei 6 dargestellt. Die Auflageflächen 7 haben, in etwa die Form eines gleichseitigen Dreiekcs mit abgerundeten Ecken, wobei die Seitenränder dieser Auflageflächen 7 eine Kante mit den benachbarten Auflageflächen bilden. Diese Kante 8 kann auch abgerundet sein.

Fig. 4 zeigt eine Ausführungsform eines Würfelkörpers 9 in Form eines Pentagondodekaeders mit insgesamt zwölf Auflageflächen 10 von jeweils fünfeckiger Form.

Entsprechend den zusätzlichen Auflageflächen gegenüber einem herkömmlichen Würfel können auf den zusätzlichen Flächen weitere Spielsymbole aufgebracht werden. Beispielsweise werden auf einem Würfelkörper nach den Fig.1 - 3 mit insgesamt acht Auflageflächen sechs Flächen mit den herkömmlichen Zahlsymbolen eins bis sechs versehen, während auf den zwei verbleibenden Auflageflächen beispielsweise ein Symbol für "Joker" und eines für "Freiwurf" angebracht werden kann. Bei der Ausgestaltung nach Fig. 4 können entsprechend viele Symbole angebracht werden, wobei einzelne Auflageflächen 10 beispielsweise mit der Bewertung "Ungültig" freibleiben können.

Bei der Ausführungsform nach Fig.4 werden die einzelnen Auflageflächen 10 jeweils durch Kanten 11 begrenzt, die an den Kreuzungsstellen Ecken bilden. Da die Form des Würfelkörpers 9 einem Kugelkörper angenähert ist, bedarf es bei dieser Ausgestaltung keine Abrundung dieser Ecken. Es ist aber zweckmäßig, diese Ecken etwas abgerundet und nicht scharf auszubilden.

Fig. 4 zeigt als weitere Ausführungsvariante eine kreisförmige Ausnehmung 12 auf einer der Auflageflächen 10, in der eine mit einem Spielsymbol versehene Scheibe einsetzbar ist. Je nach Art des Spiels kann diese Scheibe durch eine andere mit einem anderen Symbol versehene Scheibe ersetzt werden. Derartige auswechselbare Einsätze können auch auf mehreren Auflageflächen vorgesehen sein.

## Patentansprüche

Spielgerätnach Art eines Würfels,
**dadurch gekennzeichnet,**
daß der Würlfelkörper (1;5;9) mehr als sechs Auflageflächen (2;7;10) aufweist, die gleichmäßig über die Außenumfangsfläche des Würfelkörpers verteilt angeordnet sind

2. Spielgerät nach Anspruch 1,
dadurch gekennzeichnet,
daß der Würfelkörper (1) kugelförmig ausgebildet ist und acht Auflageflächen (2) aufweist, die kreisförmig gestaltet sind.

3. Spielgerät nach Anspruch 1,
dadurch gekennzeichnet,
daß der Würfelkörper (5) in der Form eines Oktaeders aus gebildet ist, dessen Ecken abgerundet sind.

4. Spielgerät nach Anspruch 1,
dadurch gekennzeichnet,
daß der Würfelkörper (9) als Pentagondodekaeder ausgebildet ist.

5. Spielgerät nach den vorhergehenden Ansprüchen,
dadurch gekennzeichnet,
daß wenigstens eine der Auflageflächen mit einem auswechselbaren Einsatz versehen ist.
